# EUROPÄISCHE PATENTSCHRIFT

(11) **EP 0 071 130 B1**
(45) Veröffentlichungstag und Bekanntmachung des Hinweises auf die Patenterteilung: **17.04.1985**
(21) Anmeldenummer: 82106459.9
(22) Anmeldetag: 17.07.1982
(51) Int. Cl.: B65B 7/28, B21D 51/26

(54) **Werkzeug zum Verschliessen von Einwegbehältern**
Tool for closing one-way receptacles
Outil pour fermer des récipients perdus

(30) Priorität: 31.07.1981 DE 8122539 U
(43) Veröffentlichungstag der Anmeldung: 09.02.1983
(73) Patentinhaber: Seidel, Helmut, D-6229 Walluf 1 (DE); WARO-PAC Verpackungstechnik GmbH, D-5992 Nachrodt-Wiblingwerde (DE)
(72) Erfinder: Seidel, Helmut, D-6229 Walluf 1 (DE)
(74) Vertreter: König, Norbert, Dipl.-Phys. Dr.

## Beschreibung

Die Erfindung betrifft ein Werkzeug zum Verschließen von Einwegbehältern mit umlaufendem nach außen gerichteten Rand mit Deckel mit nach unten gebogenem Rand, insbesondere zum Verschließen von Menüschalen, bestehend aus einem Führungsrahmen, an den in dem Innenraum bewegbare Schieber befestigt sind, die jeweils am freien, nach innen gerichteten Ende ein Teilstück eines mehrfach geteilten an den Behältern unterhalb des umlaufenden Randes anlegbaren und dann den Behälter ganz umschließenden Schließrahmens tragen, einer Oberform, die in den Führungsrahmen eingesetzt und mit diesem verbunden ist und deren Formraum im Querschnitt dem äußeren Querschnitt des Deckels durch den nach unten gebogenen Flansch entspricht, sowie einem in Abstand vom und gegen den Führungsrahmen beweglichen Oberrahmen.

Aus der DE-OS 2511 218 ist eine Vorrichtung der genannten Art bekannt, bei der noch eine Unterform vorhanden ist. Die lichte Höhe des Innenraumes dieser Unterform ist erheblich geringer als die Höhe des Behälters. Der waagerechte Querschnitt entspricht dem Umfang des Behälters bezogen auf die Außenkante des umlaufenden nach außen gerichteten Randes. Seitlich sind in der Unterform nach oben ausschiebbare Stößel od. dgl. vorhanden, die bei eingesetztem Behälter unterhalb des umlaufenden Randes zwischen dem Rand der Unterform und der Behälterwand liegen. In dieser Unterform des Werkzeuges wird der Behälter mit aufgesetztem Deckel eingesetzt. Anschließend wird das Oberteil des Werkzeuges, im allgemeinen an Führungsschienen, die seitlich durch den Oberrahmen und den Führungsrahmen geführt sind, nach unten gefahren, bis die Oberform den Behälter mit Deckel von oben übergreift. In dieser Stellung liegt der Führungsrahmen seitlich auf, so daß er mit der eingesetzten Oberform nicht mehr weiter nach unten bewegt werden kann. Wird jetzt der Oberrahmen weiter nach unten bewegt, drücken die Ansätze an der Unterform auf die nach außen gerichteten Enden der Schieber und schieben diese zwischen der Unterkante des umlaufenden Randes der Oberform und der Oberkante des umlaufenden Randes der Oberform hindurch in den Innenraum. Die Teilstücke des Schließrahmens drücken jetzt auf den umlaufenden nach unten gebogenen Rand des Dekkels und biegen diesen unter den nach außen gerichteten umlaufenden Rand des Behälters. Anschließend wird der Oberrahmen wieder nach oben bewegt. Die Schieber, die gegen den Druck von Federn, im allgemeinen Spiralfedern, in den Innenraum gedrückt werden, werden von diesen Federn wieder nach außen gedrückt, bis sie ihre Ausgangsstellung wieder erreicht haben. Anschließend werden die Stößel od. dgl. der Unterform nach oben gefahren, bis sie unter dem nach innen umgebogenen Rand des Deckels und diesen dann gegen den nach außen gerichteten Rand des Behälters drücken. Nachfolgend werden die Stößel od. dgl. wieder zurückgezogen und anschließend das Oberteil des Werkzeuges mit dem Führungsrahmen und der Oberform wieder gehoben. Der geschlossene Behälter wird dann der Unterform entnommen.

Ein solches Werkzeug ist sehr aufwendig, alleine schon, weil Unterform und Oberform erforderlich sind und die Unterform noch Vorrichtungen aufweisen muß, mit denen der mittels des Schließrahmens nach innen gebogene umlaufende Rand des Deckels gegen den nach außen gerichteten umlaufenden Rand des Behälters gedrückt werden kann.

Aufgabe vorliegender Erfindung ist es, ein Werkzeug der Eingangs genannten Art zu schaffen, bei dem keine Unterform und keine zusätzlichen Mittel zum Andrücken des nach innen gebogenen Randes des Deckels, an den nach außen gerichteten Rand des Behälters erforderlich sind.

Diese Aufgabe wird bei einem Werkzeug der eingangs genannten Art im wesentlichen dadurch gelöst, daß der Oberrahmen am Umfang nach unten gerichtete, am dem Schließrahmen abgekehrten Ende an die Schieber im Führungsrahmen angreifende und die Schieber beim Bewegen des Oberrahmens gegen den Führungsrahmen in den Innenraum drückende Ansätze trägt und daß die Oberform zwischen Oberrahmen und Führungsrahmen in Abstand von beiden angeordnet ist und zwischen Führungsrahmen und Oberrahmen zusammendrückbare Abstandshalter angeordnet sind.

Diese Abstandshalter sind vorzugsweise Spiralfedern.

Zum Verschließen von Einwegbehältern wird das Werkzeug oberhalb einer Transportvorrichtung, z. B. eines Transportbandes, einer Verschließvorrichtung eingebaut. Die Einwegbehälter, insbesondere Menüschalen, werden auf das Transportband gesetzt und auf die Einwegbehälter dann der Deckel gelegt. Mittels des Transportbandes werden die mit einem Deckel versehenen Behälter unter das Werkzeug gefahren und hier angehalten, z. B. durch in den Weg der Behälter schwenkbare Hebel od. dgl. Selbstverständlich ist es auch möglich, das Transportband jeweils anzuhalten. Steht ein Behälter unter dem Werkzeug, wird das Werkzeug abgesenkt, und zwar so weit, daß der Schließrahmen mittels der Schieber unter den nach außen gerichteten umlaufenden Rand des Behälters gefahren werden kann. In dieser Stellung liegt der Führungsrahmen auf. Jetzt wird der Oberrahmen weiter abgesenkt. Dabei werden die Schieber von den Ansätzen am Oberrahmen nach innen gedrückt, unter dem umlaufenden, nach außen gerichteten Rand des Behälters. Dabei biegt der Schließrahmen den nach unten gebogenen umlaufenden Rand des Deckels unter den umlaufenden nach außen gerichteten Rand des Behälters. Diese Bewegung der Schieber und des Schließrahmens ist beendet sobald der Oberrahmen auf der Oberform aufliegt. Anschließend wird der Oberrahmen weiter nach unten gedrückt. Der Oberrahmen drückt dabei die Oberform gegen die Abstandshalter, insbesondere Spiralfedern, gegen den Führungsrahmen und damit gleichzeitig gegen den Schließrahmen. Bei dieser Bewegung werden der nach innen gebogene umlaufende Rand des Deckels und der nach außen gerichtete umlaufende Rand des Behälters gegeneinander gedrückt.

Jetzt wird der Oberrahmen gehoben. Die Oberform folgt der Bewegung des Oberrahmens, bis die zusammengedrückten Abstandshalters, insbesondere Spiralfedern, wieder entspannt sind. Beim weiteren Heben des Oberrahmens werden die Schieber, die gegen den Druck von Federelementen, insbesondere Spiralfedern, in den Innenraum gedrückt wurden, wieder nach außen gedrückt. Dabei nehmen die Schieber den Schließrahmen mit. Sind die Schieber in ihrer Ausgangsstellung zurückgekehrt, wird beim weiteren Heben auch der Führungsrahmen mit angehoben. Der verschlossene Behälter kann nunmehr der Vorrichtung entnommen werden, bzw. mit dem Transportband od. dgl. weiter transportiert werden, gegebenenfalls nachdem vorher die Halteelemente, z. B. in dem Weg der Behälter schwenkbare Hebel od. dgl. zurückgeschwenkt wurden. Das erfindungsgemäße Werkzeug ermöglicht es also, die Behälter mittels eines durchlaufenden oder umlaufenden Transportmittels, wie Transportbänder, Transportketten usw. in die Verschließeinrichtung zu fahren und die verschlossenen Behälter aus dieser auszubringen.

Auf der dem Innenraum zugekehrten Seite sind die Ansätze am Oberrahmen zweckmäßig unten, als nach unten voneinander sich entfernende schiefe Ebenen ausgebildet und oben als senkrechte Flächen. Die Schieber tragen zweckmäßig an den Ansätzen zugekehrten Enden Rollen, die an der schiefen Ebene bzw. an den senkrechten Flächen ablaufen. Laufen die Rollen dann, wenn das Werkzeug nach unten bewegt wird an den schiefen Ebenen ab, werden die Schieber und damit der Schließrahmen nach innen gedrückt. Laufen die Rollen an den senkrechten Flächen, verbleibt der Schließrahmen in der eingenommenen Stellung und dient als Widerlager für die Oberform, die jetzt nach unten bewegt wird. Beim Öffnen erfolgen die Bewegungen in umgekehrter Richtung.

Die lichte Höhe des Innenraumes der Oberform ist erheblich geringer als die Höhe der Behälter. Ist die Oberform ganz nach unten gedrückt, steht die untere Kante des umlaufenden Randes der Oberform nach unten nicht gegenüber dem Führungsrahmen vor.

Der Schließrahmen ist in mehrere Teile geteilt, wobei für jedes Teil im Führungsrahmen bzw. unter dem Führungsrahmen ein Schieber vorgesehen ist, dessen dem Innenraum zugekehrtes Ende jeweils das entsprechende Teilstück trägt. Bei in etwa rechteckigen Behältern ist der Schließrahmen zweckmäßig an den Seiten jeweils mittig geteilt, insgesamt also in vier Teilstücke. Die Schieber greifen außen an den Ecken eines jeden Teilstückes an. Befinden die Schieber sich in der Ausgangsstellung, verbleibt den einander zugekehrten Enden zweier Teilstücke ein entsprechender Spalt, der frühestens dann geschlossen sein darf, wenn der Schließrahmen am Behälter anliegt.

Der mögliche Bewegungsweg des Oberrahmens gegen den Führungsrahmen und die Oberform muß unter Berücksichtigung der Gestaltung der schiefen Ebene derart bemessen sein, daß dann, wenn dieser Weg beendet ist, der Oberrahmen an der Oberform anliegt und der Schließrahmen den nach unten gebogenen Rand des Deckels unter den nach außen gerichteten Rand des Behälters gebogen hat. Der Weg von Oberrahmen und Oberform gegen den Schließrahmen muß so bemessen sein, daß der nach innen umgebogene Rand des Deckels und der umlaufende Rand des Behälters dicht aufeinander gedrückt werden können.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen Weiterentwicklungen der Erfindung sind.

In den Fig. 1 bis 7 ist die Erfindung an einer Ausführungsform beispielsweise dargestellt, ohne auf die Ausführungsform beschränkt zu sein.
Fig. 1 zeigt einen senkrechten Schnitt durch ein erfindungsgemäßes Werkzeug in der Ausgangsstellung parallel zur Längsachse,
Fig. 2 zeigt einen gleichen Schnitt bei abgesenktem Werkzeug,
Fig. zeigt einen gleichen Schnitt bei eingeschobenen Schiebern und
Fig. 4 zeigt einen gleichen Schnitt in der Endstellung des Werkzeuges,
Fig.5 zeigt einen senkrechten Schnitt durch ein erfindungsgemäßes Werkzeug in der Ausgangsstellung in der Diagonalen durch die Schieber,
Fig. eine Aufsicht auf den Schieberrahmen und
Fig. 7 eine perspektivische Ansicht des Werkzeuges.

Das Werkzeug besteht im wesentlichen aus dem Oberrahmen 2, der Oberform 1 und dem Führungsrahmen 3. Oberrahmen 2 und Oberform 1 sind durch die Stiftschrauben 14 miteinander verbunden, die durch Durchbrechungen im Oberrahmen 2 geführt und in Ausnehmungen in der Oberform 1 eingeschraubt sind. Haben Oberform 1 und Oberrahmen 2 den maximalen Abstand voneinander, liegen die Köpfe der Stiftschrauben 14 oben auf dem Oberrahmen 2 auf. Liegt der Oberrahmen 2 auf der Oberform 1 auf, stehen die Stiftschrauben 14 nach oben aus dem Oberrahmen vor. Oberform 1 und Führungsrahmen 3 sind durch die Stiftschrauben 16 miteinander verbunden. Diese Stiftschrauben 16 sind durch Durchbrechungen in der Oberform 1 geführt und in den Führungsrahmen 3 eingeschraubt. Der Oberrahmen 2 weist oberhalb dieser Stiftschrauben 16 Durchbrechungen 23 auf.

In diesen Durchbrechungen 23 liegen die Köpfe der Stiftschrauben 16, wenn Oberrahmen 2 und Oberform 1 aufeinander liegen. Zwischen Oberform 1 und Führungsrahmen 3 sind Abstandshalter 4 vorgesehen, im dargestellten Ausführungsbeispiel Spiralfedern. Gegen den Druck dieser Abstandshalter 4 können Oberform 1 und Führungsrahmen 3 zusammengedrückt werden. Unter dem Werkzeug befindet sich eine Transportvorrichtung, z. B. das schematisch dargestellte Transportband 17, mit wechem die Behälter 10 unter das Werkzeug transportiert werden. An Stelle eines Transportbandes können auch andere Transportvorrichtungen z. B. Transportketten benutzt werden. Dieses Transportband 17 ist auf Ständern 18 angeordnet, wie schematisch dargestellt. Der Antrieb des Transportbandes 17 erfolgt in an sich bekannter, nicht dargestellter Weise. Unter dem Werkzeug werden die Behälter 10 zum Verschließen angehalten, z. B. dadurch, daß das Transportband stillgesetzt wird. Es ist jedoch auch möglich, dieserhalb in den Weg der Behälter schwenkbare Hebel od. dgl. vorzusehen. Auch ist es möglich, auf der Transportvorrichtung einmal bewegliche Mitnehmer für die Behälter 10 anzuordnen, die nach unten wegkippen, wenn der Behälter 10 unter dem Werkzeug steht und zum anderen feststehende Mitnehmer, die den Behälter wegziehen, wenn er verschlossen ist. Betätigt wird das Werkzeug in an sich bekannter Weise, z. B. mittels des Gestänges 19, welches mit den oberen Enden durch seitliche Verlängerungen des Oberrahmens 2 geführt ist und an dessen unteren, nicht dargestellten Enden in an sich bekannter Weise ein nicht dargestellter Antrieb angreift. Die Behälter 10 weisen einen umlaufenden, nach außen gerichteten Rand 9 auf, dessen freier Rand eingerollt ist. Auf die Behälter 10 wird, bevor sie unter das Werkzeug gebracht werden, der Deckel 7 aufgelegt, der einen umlaufenden nach unten gerichteten Rand 20 aufweist, der den umlaufenden Rand 9 des Behälters 10 umgreift. Der Führungsrahmen 3 trägt an seiner Unterfläche Schieber 8, die in den Innenraum unter der Oberform 1 verschiebbar sind. An den freien, nach innen gerichteten Enden der Schieber 8 ist der Schließrahmen 5 angebracht, der aus der Anzahl der Schieber 8 entsprechenden Teilstücken besteht. Befinden sich die Schieber 8 in ihrer Ausgangsstellung, wie in Fig. 5 dargestellt, verbleibt zwischen den einander zugkehrten Enden der Teilstücke in an sich bekannter Weise ein Spalt (Fig. 6). Sind die Schieber 8 nach innen verschoben, liegt der Schließrahmen unter dem umlaufenden, nach außen gerichteten Rand 9 des Behälters 10 und hier maximal an der Außenwand des Behälters 10 an. Frühestens in dieser Stellung dürfen die Spalte zwischen den einander zugekehrten Enden der Teilstücke des Schließrahmens 5 aneinander liegen. Der Oberrahmen 2 weist nach unten gerichtete Ansätze 11 auf, deren Anzahl der Anzahl der Schieber 8 entspricht. Auf der dem Innenraum des Werkzeuges zugekehrten Fläche sind diese Ansätze 11 unten als schiefe Ebene 12 gestaltet und oben als senkrechte Fläche 13. Mit diesen Ansätzen 11 drückt die Oberform 1 dann, wenn sie abgesenkt wird, gegen die Schieber 8 und schiebt diese gegen den Druck der Federn 22 in den Innenraum unterhalb der Oberform 1. Um den Reibungswiderstand zwischen Ansätze 11 und Schieber 8 zu verringern, ist es möglich, die den Ansätzen 11 zugekehrten Enden der Schieber 8 mit Rollen 15 zu versehen, die an den Ansätzen 11 abrollen.

Soll ein Behälter 10 verschlossen werden, wird auf diesen von Hand oder auch maschinell ein Deckel 7 gelegt und dann der Behälter 10 unter das angehobene Werkzeug gefahren (Fig. 1 und 5). Das Werkzeug wird jetzt in seiner Gesamtheit abgesenkt, bis die unter den Seitenteilen des Führungsrahmens 3 angeordneten Leisten 21 auf den Ständern 18 der Transportvorrichtung aufliegen. In dieser Stellung liegt der umlaufende Flansch 6 an der Unterfläche der Oberform 1 mit der Unterfläche seiner Ausnehmung am freien Ende auf der Innenseite auf dem oberhalb der Einrollung 24 am Rand 9 des Behälters 10 auf dem Deckel 7 auf. Jetzt befinden sich die Teilstücke des Schließrahmens 5 in einer Stellung niedriger als die des umlaufenden Randes 9 des Behälters 10. Das Werkzeug wird jetzt weiter abgesenkt. Bei diesem weiteren Absenken bewegt sich der Oberrahmen 2 gegen die Oberform 1. Die Ansätze 11 drücken dabei mit ihren schiefen Ebenen 12 gegen die Rollen 15 an den Schiebern 8. Die Rollen 15 rollen an den schiefen Ebenen 12 ab und schieben die Schieber 8 mit ihren freien Enden in den Innenraum, bis die Teilstücke des Schließrahmens 5 unter dem umlaufenden Rand 9 des Behälters 10 liegen. Bei dieser Bewegung biegen die Teilstücke des Schließrahmens 5 den nach unten abgewinkelten Rand 20 des Deckels 7 unter den Rand 9 des Behälters 10. In dieser Stellung liegt der Oberrahmen 2 mit seiner Unterfläche auf der Oberfläche der Oberform 1 (Fig. 3). Wird jetzt das Werkzeug weiter abgesenkt, bewegen sich Oberrahmen 2 und Oberform 1 gegen den Druck der Abstandshalter 4 weiter nach unten. Dabei legt sich die Oberform 1 mit dem umlaufenden Flansch 6, dessen Umfangsgestaltung dem Rand 9 des Behälters 10 nachgebildet ist, oberhalb des Randes 9 des Behälters 10 auf den Deckel 7 und drückt der Schließrahmen 5 den umlaufenden Rand 9 zwischen Einrollung 24 und Wand des Behälters 10 nach oben und gegen den Deckel 7. Sind der umlaufende Rand 9 des Behälters 10, der umlaufende Rand 20 des Deckels 7 und der Deckel 7 hier zusammengedrückt, ist der Behälter verschlossen und die Absenkbewegung des Werkzeuges ist beendet. Das Werkzeug wird jetzt wieder gehoben. Dabei drücken die Abstandshalter 4 zuerst Oberform 1 und Oberrahmen 2 nach oben. Sind die Abstandshalter 4 entspannt, bewegt sich der Oberrahmen 2 nach oben, bis die Oberfläche des Oberrahmens 2 an der Unterfläche der Köpfe der Stiftschrauben 14 anliegt. Dabei drücken gleichzeitig die Federn 22 die Schieber 8 in die Ausgangsstellung zurück. Jetzt wird die Oberform mitgehoben. Sobald jetzt die Köpfe der Stiftschrauben 16 mit ihrer Unterfläche auf der Oberform 1 aufliegen, wird auch der Führungsrahmen mit gehoben, bis der Schließrahmen 5 oberhalb des Behälters 10 liegt. Jetzt kann der verschlossene Behälter 10 entnommen und ein neuer eingesetzt werden.

Um zu vermeiden, daß die verschlossenen Menüschalen in der Oberform verklemmen und nicht herausfallen, ist es zweckmäßig, den im Querschnitt dem äußeren Querschnitt des Dekkels 7 durch den nach unten gebogenen Rand 20 entsprechenden Formraum der Oberform 1 durch unter der Oberform 1 angeordnete nach unten gerichtete Stifte zu bilden. Dabei reicht es aus, an jeder Seite des Formraumes einen Stift vorzusehen, um das Aufsetzen der Oberform auf die Menüschale sicherzustellen, und zwar auch dann, wenn die zu schließende Menüschale nicht absolut zentrisch unter der Oberform steht. Es ist dabei sinnvoll, die freien Enden der Stifte nach außen zu biegen. Zur Erleichterung des Abhebens der Oberform ist es des weiteren möglich, die Oberform noch mit einem Auswerfer zu versehen, der nach dem Verschließen der Menüschale beim Heben der Oberform die Menüschale nach unten drückt.

## Patentansprüche

1. Werkzeug zum Verschließen von Einwegbehältern (10) mit umlaufendem nach außen gerichteten Rand (9) mit Deckel (7) mit nach unten gebogenem Rand (20), insbesondere zum Verschließen von Menüschalen, bestehend aus
einem Führungsrahmen (3), an dem in den Innenraum bewegbare Schieber (8) befestigt sind, die jeweils am freien, nach innen gerichteten Ende ein Teilstück eines mehrfach geteilten, an den Behältern (10) unterhalb des umlaufenden Randes (9) anlegbaren und dann den Behälter (10) ganz umschließenden Schließrahmens (5) tragen,
einer Oberform (1), die in den Führungsrahmen (3) eingesetzt und mit diesem verbunden ist und deren Formraum im Querschnitt.dem äußeren Querschnitt des Deckels (7) durch den nach unten gebogenen Rand (20) entspricht sowie
einem im Abstand vom Führungsrahmen (3) angeordneten und gegen den Führungsrahmen (3) beweglichen Oberrahmen (2),
dadurch gekennzeichnet, daß der Oberrahmen am Umfang nach unten gerichtete, am den Schließrahmen (5) abgekehrten Ende an die Schieber (8) im Führungsrahmen (3) angreifende und die Schieber (8) beim Bewegen des Oberrahmens (2) gegen den Führungsrahmen (3) in den Innenraum drückende Ansätze (11) trägt und daß die Oberform (1) zwischen Oberrahmen (2) und Führungsrahmen (3) in Abstand von beiden angeordnet ist und zwischen Führungsrahmen (3) und Oberform (1) zusammendrückbare Abstandshalter (4) angeordnet sind.

2. Werkzeug nach Anspruch 1, dadurch gekennzeichnet, daß die zusammendrückbaren Abstandshalter (4) Spiralfedern sind.

3. Werkzeug nach Anspruch 1 und/oder 2, dadurch gekennzeichnet, daß der lichte Abstand der Oberform (1) vom Führungsrahmen (3) bei entspanntem Abstandshalter (4) zumindest dem Abstand zwischen der Oberkante des Schließrahmens (5) bei eingeschobenen Schiebern (8) und der Auflagefläche (6) für den Deckel (7) abzüglich der doppelten Stärke des Deckels (7) und der einfachen Stärke des umlaufenden Randes (9) des Behälters (10) entspricht.

4. Werkzeug nach einem oder mehreren der Ansprüche 1 bis 3, dadurch gekennzeichnet, daß die dem Innenraum zugekehrten Flächen der ansätze (11), die an den Schiebern (8) zur Anlage kommen, im unteren Teil als sich nach unten voneinander entfernende schiefe Ebene (12) ausgebildet sind und im oberen Teil als senkrechte Flächen (13).

5. Werkzeug nach einem oder mehreren der Ansprüche 1 bis 4, dadurch gekennzeichnet, daß die Schieber (8) an den den Ansätzen (11) zugekehrten Enden Rollen (15) tragen.

6. Werkzeug nach einem oder mehreren der Ansprüche 1 bis 5, dadurch gekennzeichnet, daß der im Querschnitt dem äußeren Querschnitt des Deckels (7) durch den nach unten gebogenen Rand (20) entsprechende Formraum der Oberform (1) durch unter der Oberform (1) angeordnete nach unten gerichtete Stifte gebildet wird.

7. Werkzeug nach Anspruch 6, dadurch gekennzeichnet, daß an jeder Seite des Formraums ein Stift vorgesehen ist.

8. Werkzeug nach Anspruch 6 oder 7, dadurch gekennzeichnet, daß das freie Ende der Stifte nach außen gebogen ist.

## Claims

1. Tool for the closing of one-trip containers (10) having an encircling outwardly directed rim (9) with a cover (7) having a downwardly bent-over rim (20), especially for the closing of menu dishes, comprising
a guide frame (3) on which there are secured slides (8) which are movable into the interior and which each support at the free inwardly directed end a part of a closing frame (5) which is divided multiply and is applicable on to the containers (10) below the encircling rim (9) and then surrounds the container (10) completely,
an upper mould (1) which is inserted into the guide frame (3) and is connected thereto, and whose mould cavity corresponds in cross-section to the outer cross-section of the cover (7) through the downwardly bent-over rim (20), and also
an upper frame (2) which is arranged spaced from the guide frame (3) and which is movable towards the guide frame (3) characterised in that the upper frame comprises at the circumference downwardly directed projections (11) which at the end remote from the closing frame (5) act on the slides (8) in the guide frame (3) and press the slides (8) on movement of the upper frame (2) towards the guide frame (3) into the interior, and that the upper mould (1) is arranged between the upper frame (2) and the guide frame (3) at a spacing from both and compressible spacer elements (4) are arranged between the guide frame (3) and the upper mould (1).

2. Tool according to claim 1, characterised in that the compressible spacer elements (4) are helical springs.

3. Tool according to claim 1 and/or2, characterised in that the clear spacing of the upper mould (1) from the guide frame (3) when the spacer elements (4) are relaxed corresponds at least to the spacing between the upper edge of the closing frame (5) when the slides (8) are moved-in on the one hand and the supporting surface (6) for the cover (7) on the other hand, less twice the thickness of the cover (7) and the single thickness of the encircling rim (9) of the container (10).

4. Tool according to one or more of claims 1 to 3, characterised in that the surfaces of the projections (11) which face towards the interior and which come to abut on the slides (8) are constructed in their lower portion as sloping planes (12) extending away from one another downwardly, and in the upper portion as vertical surfaces (13).

5. Tool according to one or more of claims 1 to 4, characterised in that the slides (8) support wheels (15) at their ends facing towards the projections (11).

6. Tool according to one or more of claims 1 to 5, characterised in that the mould cavity of the upper mould (1), which cavity in cross-section corresponds to the outer cross-section of the cover (7) through the downwardly bent-over rim (20), is formed by downwardly directed pins arranged undertheupper mould (1).

7. Tool according to claim 6, characterised in that a pin is provided at each side of the mould cavity.

8. Tool according to claim 6 or 7, characterised in that the free end of the pins is bent outwardly.

## Revendications

1. Outil pour fermer des réceptacles jetables (10) ayant un bord périphérique (9) dirigé vers l'extérieur, à l'aide d'un couvercle (7) ayant un bord (20) recourbé vers le bas, notamment pour fermer des coupelles à repas, comprenant
un châssis de guidage (3) auquel sont fixés des coulisseaux (8) mobiles vers le volume intérieur, et qui portent respectivement à leur extrémité libre tournée vers l'intérieur,
une partie d'un châssis de fermeture (5) subdivisé en plusieurs parties, susceptible d'être appliqué contre le réceptacle (10) en-dessous du bord périphérique (9) et entourant alors complètement le réceptacle (10),
un moule supérieur (1) logé dans le châssis de guidage (3) et relié à celui-ci et dont la cavité de moulage correspond dans sa section à la section extérieure du couvercle (7) au niveau de son bord (20) recourbé vers le bas,
ainsi qu'un châssis supérieur (2) prévu à une certaine distance du châssis de guidage (3) et mobile par rapport au châssis de guidage (3),
caractérisé en ce que le châssis supérieur comporte des prolongements (11) dirigés vers le bas et poussant en direction du volume intérieur, contre l'extrémité de coulisseaux (8) du châssis de guidage (3), opposée à l'extrémité du côté du châssis de fermeture (5), en poussant les coulisseaux (8) vers le volume intérieur lors du déplacement du châssis supérieur (2) vers le châssis de guidage (3), et en ce que le moule supérieur (1) comporte des organs d'écartement (4) comprimables entre le châssis supérieur (2) et le châssis de guidage (3), ces deux châssis étant écartés l'un de l'autre, et entre le châssis de guidage (3) et le moule supérieur (1 ).

2. Outil selon la revendications 1, caractérisé en ce que les organes d'écartement (4) comprimables sont des ressorts hélicoïdaux.

3. Outil selon la revendications 1 et/ou 2, caractérisé en ce que l'écartement libre entre le moule supérieur (1) et le châssis de guidage (3) lorsque les organes d'écartement (4) ne sont pas comprimés correspond au moins à l'écartement entre le bord supérieur de châssis de fermeture (5), lorsque les coulisseaux (8) sont introduits et la surface d'appui (6) du couvercle (7) diminuée du double de l'épaisseur du couvercle (7) et de l'épaisseur simple du bord périphérique (9) du réceptable (10).

4. Outil selon l'une ou plusieurs des revendications 1 à 3, caractérisé en ce que les surfaces des prolongements (11) tournées vers le volume intérieur et qui viennent en appui contre les coulisseaux (8) présentent à leur extrémité inférieure, des plans inclinés (12) allant en s'éloignant les uns des autres vers le bas, et des surfaces verticales (13) dans leur partie supérieure.

5. Outil selon l'une ou plusieurs des revendications 1 à 4, caractérisé en ce que les coulisseaux (8) portent des galets (15) à leur extrémité située du côté des prolongements (11).

6. Outil selon l'une ou plusieurs des revendications 1 à 5, caractérisé en ce que la cavité de moulage du moule supérieur (1) dont la section du bord (20) recourbée vers le bas correspond à la section extérieure du couvercle (7) correspondant est constitué par des goujons prévus sous le moule supérieur (1) et qui sont dirigés vers le bas.

7. Outil selon la revendications 6, caractérisé en ce qu'un goujon est prévu de chaque côté de la cavité de moulage.

8. Outil selon le revendications 6, caractérisé en ce que l'extrémité libre des goujons est recourbée vers l'extérieur.
